# EUROPÄISCHE PATENTSCHRIFT

(11) **EP 0 311 742 B1**
(45) Veröffentlichungstag und Bekanntmachung des Hinweises auf die Patenterteilung: **17.03.1993**
(21) Anmeldenummer: 88107935.4
(22) Anmeldetag: 18.05.1988
(51) Int. Cl.: B05C 11/04, B41F 15/42

(54) **Rakelgerät**
Coating device
Dispositif de raclage

(30) Priorität: 10.10.1987 EP 87730126; 10.10.1987 EP 87730128; 10.10.1987 DE 3734747; 10.10.1987 DE 8713789 U; 10.10.1987 DE 8713788 U
(43) Veröffentlichungstag der Anmeldung: 19.04.1989
(73) Patentinhaber: Zimmer, Johannes, A-9020 Klagenfurt (AT)
(72) Erfinder: Zimmer, Johannes, A-9020 Klagenfurt (AT)
(74) Vertreter: Wenzel, Heinz-Peter, Dipl.-Ing.

(56) Entgegenhaltungen:
- CH-A- 571 952
- FR-A- 2 287 996
- US-A- 2 774 329

## Beschreibung

Die Erfindung betrifft ein Rakelgerät zum Auftragen von Auftragsmaterial wie ggf. schäumbaren Substanzen unterschiedlicher Viskosität, Beschichtungsstoffen, Lacken, Klebern, Pasten od.dgl. auf ein Substrat wie eine Warenbahn, wobei das Rakelgerät als Tragkörper ausgebildet ist, der eine in seiner Längsrichtung angeordnete Magnetvorrichtung umfaßt, mit der ein in Tragkörper-Längsrichtung sich erstreckendes Rakelelement aus magnetisierbarem Material an der Rakelseite des Tragkörpers durch magnetische Kraft der Magnetvorrichtung in einer Aufnahme gehalten ist. Ein Rakelgerät wird in Maschinen für Flachschablonen-Druck, für Rundschablonen-Auftragungen und/oder Vorrichtungen für schablonenlose vollflächige Auftragungen verwendet, wobei die Auftragungsbreite bzw. die Rakelerstreckung insbesondere mehrere Meter beträgt. Je nach Maschinentyp lassen sich bemusternde Auftragungen (Bedrukken) und/oder vollflächige Auftragungen (z.B. Imprägnieren, Beschichten, Färben, Lackieren) ausführen. Einer jeweils verwendeten Rakel und/oder einer sie umfassenden Rakelvorrichtung kommen maßgebliche Bedeutung hinsichtlich der Bedienungs- und Einsatzmöglichkeiten einer Auftragungsvorrichtung sowie hinsichtlich des Substanz-Auftragungsergebnisses zu.

Aus US-A-2 774 329 ist ein Rakelgerät zum Abrakeln von beschichtetem Bahnmaterial bekannt. Eine Abstreifeinrichtung, die einer Auftragsrolle nachgeordnet ist, umfaßt U-förmige Magnete, auf die zu einer Sitzaufnahme für einen drehbaren Rakelstab zusammenlaufende Polleisten aufgesetzt sind. Zwischen den Polleisten befindet sich nicht magnetisierbares Material. Die Polleisten, die mit Schrauben verbunden sind, müssen mit Polleistenabschnitten in spezieller Anpassung an die Magnete und an Sitzaufnahmeteile ausgebildet sein, um über den Rakelstab einen magnetischen Kreis zu schließen. Dabei ist auch der Rakelstab besonders an die Sitzaufnahme anzupassen. Aufgrund der Anordnung des drehbaren Rakelstabes in dem Polleistensitz müssen besondere Maßnahmen zum Austausch von gleichen drehbaren Rakelstäben getroffen werden.

Auch sind Rakelvorrichtungen bekannt (DE-AS 1 135 856), in denen eine magnetisierbare Rakel in Richtung auf einen sich längs mit der Rakel erstreckenden, unterhalb des Substratweges angeordneten Magnetbalken magnetisch anpreßbar ist. Zudem ist es bekannt, an der Rückseite einer Blatt-Streichrakel eine über die Auftragungsbreite fest mit der Rakel verbundene magnetisierbare Leiste vorzusehen, so daß die Rakel mittels der Leiste durch die Magnetkraft eines Magnetbalkens gegen ein Substrat anpreßbar ist (DE-OS 34 19 590). In einer noch anderen Rakelvorrichtung (DE-OS 25 44 784) ist eine Rakelrolle an die Rückseite einer gesondert angeordneten, von der Abrollfläche der Rakelrolle distanzierten Profilleiste magnetisch anpreßbar. In Vorrichtungen mit magnetisch anpreßbaren Rakelelementen ist die magnetisierbare Masse der Rakel oder eines einteilig unlösbar mit ihr verbundenen Tragteils entsprechend der Größe der gewünschten magnetischen Anpreßkraft vorzusehen. Dies führt zu Rakelelementen, denen unerwünschte Verspannungskräfte immanent sind, so daß deren Bearbeitung und Profilierung nur eingeschränkt möglich ist. Die Verwendbarkeit der bekannten Rakelgeräte bleibt unbefriedigend, da diese im ganzen für jeden speziellen Anwendungsfall ausgelegt und vorgesehen werden müssen. Eine an eine gesondert angeordnete Profilleiste magnetisch anpreßbare Rakel muß mit der Leiste besonders angepaßt zur Verfügung gehalten und in Form mehrerer einzelner Bauelemente gesondert gehandhabt werden. In jedem Fall ist eine magnetisch anpreßbare Rakel in den bekannten Vorrichtungen für relativ große Anpreßkräfte entsprechend massiv und damit in Abhängigkeit von dem Anpreßdruck zu dimensionieren. Derartige massive Rakeln sind aufgrund ihrer Eigensteifigkeit und der daraus resultierenden unerwünschten Krümmung insbesondere in Vorrichtungen mit einer Auftragungsbreite über mehrere Meter wenig geeignet. Sie erfordern relativ große magnetische oder mechanische Anpreßkräfte, die mit einem entsprechend großen Energieaufwand verbunden sind. Lagerungen der bekannten Rakelgeräte führen häufig zu nachteiligen Verkantungen der Rakel. Relativ dünne, sich lang erstreckende Rakeln wie Blatt-Streichrakeln, Rollrakeln oder Rund-Rakelleisten sind sehr empfindliche, insbesondere durch Verbiegung beschädigbare Elemente, so daß deren Einzelhandhabung sehr kritisch ist.

Demgegenüber liegt der Erfindung die Aufgabe zugrunde, ein besonders einfach und kompaktbauendes, leicht handhabbares und universell verwendbares Rakelgerät zu schaffen, das als Handhabungseinheit mit einem jeweils gewünschten Streichprofil verwendbar sein soll, wobei die Streichprofile verkantungsfrei anordbar und insbesondere unabhängig von magnetischem Anpreßdruck und gegen Beschädigung geschützt verwendbar bzw. handhabbar sein sollen.

Diese Aufgabe wird in Verbindung mit den Merkmalen des eingangs genannten Rakelgerätes dadurch gelöst, daß der Tragkörper einen die Magnetvorrichtung umgebenden rohrförmigen Mantelkörper umfaßt, der in Längsrichtung des Tragkörpers an der Rakelseite einen Schlitz oder Spalt zur Aufnahme des Rakelelements aufweist. Erfindungsgemäß ist die Magnetvorrichtung in den Mantelkörper des Tragkörpers eingebettet, wobei der Mantelkörper in Längsrichtung des Tragkörpers an der Rakelseite mit einem Schlitz oder Spalt hinsichtlich schneller und einfacher Einsetzbarkeit, Austauschbarkeit und/oder Positionierbarkeit des Rakelelements versehen ist. Mit dem Schlitz oder Spalt ist eine Ausnehmung gebildet, durch die die Rakel unter magnetischer Anlage gegen die Magnetvorrichtung hindurchgreift. Mit der Erfindung ist erreicht, daß relativ querschnittsarme biegeelastische Profilrakeln austauschbar und verkantungsfrei an dem Tragkörper angeordnet werden können. Dabei bilden Tragkörper und jede in diesen integrierte Rakel ein einheitliches, einstückiges, quasi einteiliges Rakelgerät-Bauelement, das relativ kompakt baut und ohne Beschädigung der Rakel bequem handhabbar ist. Tragkörper und Rakel können gemeinsam in eine Druckvorrichtung, insbesondere in den relativ engen Raum in einer Rundschablone eingebaut bzw. aus dieser herausgenommen und auch als Einheit gereinigt werden. Das Rakelgerät ist besonders vorteilhaft für die Handhabung von Stab-Profilrakeln kleinen Durchmessers und großer Länge, da die Rakel an dem Tragkörper unter Vermeidung jeder Verbiegungsgefahr gehalten ist und zusammen mit diesem gehandhabt wird. Der die Magnetvorrichtung umfassende Tragkörper dient der Anpressung der gesamten Rakeleinheit. Obwohl es grundsätzlich möglich ist, den Magnet-Tragkörper mechanisch anzupressen, liegt eine besondere Bedeutung der Erfindung darin, daß die die Rakel haltende Magnetvorrichtung in weiterer Funktion für die magnetische Anpressung der Baueinheit in Richtung auf eine Substratbahn verwendbar ist. So kann die Magnetvorrichtung durch einen unterhalb einer Substratbahn angeordneten in Auftragungsbreite sich erstreckenden Magnetbalken magnetisch angezogen werden. Es ist aber auch möglich, die Magnetvorrichtung mit derart starken Magneten auszustatten, daß die Rakelgerät-Baueinheit bereits als solche gegen einen magnetisierbaren Gegenkörper wie eine Stahlfläche z.B. in Form eines Drucktisches oder einer Substrat-Führungswalze preßbar ist. Das erfindungsgemäße Rakelgerät ist universell für eine Vielzahl Einsatzzwecke wie z.B. für Auftragungen mit oder ohne Schablone und/oder für Auftragungen auf unter einem beliebigen Winkel geführte Substratbahnen geeignet.

Eine Ausführungsart der Erfindung besteht darin, daß der Tragkörper eine die Magnetvorrichtung über ihren Umfang vollständig umschließende Ummantelung aus magnetisierbarem oder magnetisch neutralem Material umfaßt. Eine magnetisierbare Ummantelung kann zum zusätzlichen Anpressen des Rakelgeräts gegen einen Magnetbalken angeordnet sein.

Eine besondere Gestaltung des Mantelkörpers besteht darin, an seiner Außenwand eine dem Raum der aufzutragenden Substanz zugewandte Profilfläche auszubilden. Diese liegt unmittelbar vor der Rakel, um eine Dosierung der aufzutragenden Substanz und/oder eine Vorrakelung zu bewirken.

Besonders zweckmäßig ist es, Ummantelung und Mantelkörper in Längsrichtung des Tragkörpers relativ zueinander verschiebbar anzuordnen. So ist es möglich, die Magnetvorrichtung mit ihren Polen in eine gewünschte Position gegenüber den Polen eines Magnetbalkens zu bringen. Derartige Justierungen können besonders vorteilhaft auch dadurch bewerkstelligt werden, daß die Magnetvorrichtung in der Ummantelung und/oder in dem Mantelkörper in Längsrichtung des Tragkörpers verschiebbar angeordnet ist.

Um insbesondere über eine relativ große Auftragungsbreite (Längsrichtung der Vorrichtung) ein möglichst biegeelastisches, Eigensteifigkeit weitgehend vermeidendes Rakelgerät zu erhalten, ist vorgesehen, daß wenigstens die Ummantelung, an der die Rakel durch Magnetkraft angezogen anliegt, aus biegeelastischem Material besteht.

Eine besondere Ausführungsart des erfindungsgemäßen Rakelgeräts besteht darin, daß die Rakel in Form einer Rollrakel in der Ausnehmung frei drehbar gehalten ist. Um den Lauf der Rakel zu begünstigen, ist zwischen Magnetvorrichtung und Rollrakel eine Gleitschicht oder ein Gleitbelag angeordnet.

Für bestimmte Anwendungsfälle ist es vorteilhaft, daß Wandungen der Aufnahme derart in lichtem Abstand ausgebildet sind, so daß die Rollrakel quer zu ihrer Erstreckung mit relativ großer Beweglichkeit in der Aufnahme gelagert ist. Je nach Betriebspositionierung der Rollrakel in der Aufnahme wird sie drehbar gegen eine der Wandungen und/oder den Gleitbelag geführt. Mit diesen Anlagen kann eine Abdichtung oder Isolierung gegen die aufzutragende Substanz erreicht sein, so daß diese nicht in den, in Rakelrichtung gesehen, rakelabwärts gelegenen Raum gelangen kann. Besonders hervorzuheben ist, daß eine Rollrakel in einem Rakelgerät, deren Rakelseite in geringem, aber festem Abstand zu einer Gegenanlage wie einem Magnetbalken angeordnet ist, während des Rakelbetriebs auch von der Magnetvorrichtung bzw. dem Gleitbelag durch die Magnetkraft des Magnetbalkens abgerissen sein kann, so daß sie in der Aufnahme besonders leicht drehbar ist. Bei Entmagnetisierung des Magnetbalkens springt die Rollrakel dann in ihre Aufnahmeposition an den Tragkörper und ist zusammen mit diesem handhabbar.

Gemäß einer weiteren Ausführungsform der Erfindung kann das Rakelelement zusammen mit wenigstens einem sich in Längsrichtung des Tragkörpers erstreckenden Stab aus magnetisierbarem Material an der Magnetvorrichtung ausgebildet sein. Dabei ist der Stab zwischen einer Rakel und der Magnetvorrichtung angeordnet. Ein solcher Stab ist zweckmäßig vorgesehen, um ein Anpreßteil zu bilden, mit dem die Rakel in Richtung auf eine Magnetkraft erzeugende Anlage preßbar ist.

In Ausgestaltung der Erfindung ist vorgesehen, daß die Magnetvorrichtung eine entlang der Tragkörperlängsachse angeordnete Permanentmagnetanordnung umfaßt. Diese ist besonders einfach mit in Richtung der Körperlängsachse nebeneinander angeordneten Permanentmagneten ausgebildet. Eine besonders günstige räumliche Anordnung der Permanentmagnete ist dadurch erreicht, daß zwischen benachbarten Permanentmagneten jeweils Distanzstücke vorzugsweise gleicher Länge aus magnetisierbarem oder nicht magnetisierbarem Material angeordnet sind. Um eine als Einheit handhabbare, aber über die Auftragungsbreite elastische Magnetvorrichtung zu erhalten, ist vorgesehen, daß die Permanentmagnete mit jedem benachbarten Distanzstück fest, z.B. durch Klebung, verbunden sind und die Distanzstücke aus biegeelastischem Material bestehen.

Um den Tragkörper als unter Schwerkraft wirkendes Anpreßteil für das Rakelelement zu gestalten, ist vorgesehen, daß wenigstens Teile des Tragkörpers aus einem Material mit großem spezifischem Gewicht bestehen.

Der Tragkörper des Rakelgeräts kann mit beliebigen Halterungen in einer Auftragungsvorrichtung oder Druckmaschine, insbesondere in Richtung auf die Substratbahn bewegbar gehalten sein. Besonders zweckmäßig ist es, daß der Tragkörper mittels eines an ihm angeordneten mechanischen und/oder Material-elastischen Gelenkteils schwenkbeweglich ist. Mit einem mittig zu der Länge des Rakelgeräts an dem Tragkörper angeordneten Kugellager kann auf vorteilhafte Weise eine Schwenkbarkeit des Rakelgeräts um alle Raumrichtungen bewerkstelligt sein, um die Arbeitskante eines Rakelelements frei anpaßbar an die Substratbahn bzw. eine Schablone anlegen bzw. anpressen zu können.

Weitere Zweckmäßigkeiten, Ausgestaltungen und Ausführungsbeispiele der Erfindung gehen aus der im folgenden beschriebenen schematischen Zeichnung hervor. Es zeigen
- Fig. 1: im Querschnitt ein erfindungsgemäßes Rakelgerät mit mehrteiligem Tragkörper,
- Fig. 2: in explosionsähnlicher Darstellung Permanent-Magnetvorrichtung und Rakelelement eines erfindungsgemäßen Rakelgeräts und
- Fig. 3 und 4: im Querschnitt Ausführungsbeispiele erfindungsgemäßer Rakelgeräte mit in Mantelkörpern angeordneten, Rakelelemente haltenden Magnetvorrichtungen.

Die in den Figuren dargestellten Rakelgeräte 1 sind Teile einer nicht dargestellten Auftragungsvorrichtung oder Druckmaschine und werden in ebenfalls nicht dargestellten Lagerungen solcher Vorrichtungen gehalten. Dabei ist jedes Rakelgerät 1 mit einer Arbeits- oder Rakelkante 44 eines an dem Rakelgerät angeordneten Rakelelements 4 zum Einwirken auf ein Substrat 5 wie eine Substratbahn über die Länge L (Auftragungsbreite) des Rakelgeräts vorgesehen. Mit dem Rakelelement 4 bzw. der Arbeitskante 44 wird durch Relativbewegung dieser Elemente zu dem Substrat 5 eine Substanz 7 ggf. durch eine nicht dargestellte Bemusterungsschablone auf das Substrat 5 aufgetragen. Das Substrat 5 ist an einer Anlage 6 geführt oder gehalten.

An der Anlage 6 kann ein über die Auftragungsbreite sich erstreckender Magnetbalken 61 angeordnet sein, der eine Magnetvorrichtung 3 und/oder magnetisierbare Teile 23 des Rakelgeräts 1 einschließlich des magnetisierbaren Rakelelements 4 magnetisch erfaßt. Derartige Anwendungen des Rakelgeräts 1 sind in Fig. 3 und im Fall der Anordnung eines Magnetbalkens 61 in Fig. 4 dargestellt. Besonders vorteilhaft kann es sein, daß nur die Magnetkraft erzeugende Magnetvorrichtung 3 eines Rakelgerätes 1 gegen eine magnetisierbare Anlage 6 wie einen Stahltisch oder eine Stahlwalze arbeitet. In einem solchen Fall umfaßt die Auftragungsvorrichtung allein die Tragkörper-Magnetvorrichtung 3 als Magnetkraftquelle, die ohne Anordnung einer zusätzlichen Magnetkraftquelle wie eines unter dem Substratweg vorgesehenen Magnetbalkens die Anlage magnetisch erfaßt und eine Relativanpressung derselben gegen das Rakelelement 4 bewirkt. Ein derartiger Anwendungsfall ist in Fig. 4 für eine Auftragungsvorrichtung mit vertikal geführter Substratbahn dargestellt.

Gemäß Fig. 1 umfaßt ein Rakelgerät 1 eine Magnetvorrichtung 3, die in eine sie umschließende relativ dünne Ummantelung 23 aus elastischem Material eingebettet ist. Die einen Innenmantelkörper bildende Ummantelung 23 ist von einem Außenmantelkörper 25 umgeben, der an der Rakelseite 24 einen in Erstreckungsrichtung des Rakelgeräts 1 ausgebildeten Schlitz aufweist, der eine Ausnehmung 21 bildet. In diese ist ein Rakelelement 4 aus magnetisierbarem Material eingesetzt, das von der Magnetvorrichtung 3 magnetisch angezogen wird, so daß es gegen den Innenmantel 23, der ebenfalls aus magnetisierbarem Material bestehen kann, unter Magnetkraft gehalten ist.

Das Rakelelement 4 ist als Streichrakel mit einer keilförmigen Arbeitskante 44 ausgebildet. Zum Auftragen einer Substanz 7 auf eine Warenbahn 5 wird die Rakel 4 magnetisch gegen die Bahn 5 gepreßt, wobei die Magnetkraft eines Elektro-Magnetbalkens 61 und die Magnetkraft der Magnetvorrichtung 3 summarisch durch gegenseitige Anziehung der beiden Magnetkraftquellen zusammenwirken. Das Rakelgerät 1 wird während des Auftragungsvorganges in Pfeilrichtung 9 bewegt, und/oder die Substratbahn 5 wird bei ggf. feststehendem Rakelgerät 1 in Richtung 8 geführt.

Fig. 2 zeigt die Ausbildung einer Magnetvorrichtung 3 in Längsrichtung L des Rakelgeräts. Sie umfaßt mehrere über die Auftragungsbreite L in Reihe nebeneinander angeordnete Permanentmagnete 32, wobei jeweils zwischen benachbarten Permanentmagneten ein Distanzstück 33 aus elastischem Material angeordnet ist. Dieses kann magnetisierbar oder magnetisch neutral sein.

Gemäß Fig. 2 ist eine magnetisierbares Rakelelement 4 in Form eines dünnen biegeelastischem Stabes mit Dreieck-förmigem Querschnitt vorgesehen, der mit einer Längsfläche zur magnetischen Anlage an die Magnetvorrichtung 3 gelangt. Eine Rakelkante 44 ist durch eine Kante des Dreieckprofils gebildet.

Statt in Form von Permanentmagneten können die Permanentsegmente 32 auch in Form von Elektromagneten ausgebildet sein.

Ein Rakelgerät 1 in Fig. 3 umfaßt eine Magnetvorrichtung 3, die in einen Mantelkörper 25 eingebettet ist. Diese weist an der Rakelseite 24 eine über die Auftragungsbreite sich erstreckende schlitzartige Ausnehmung 21 auf. In dieser ist ein Rakelelement 4 angeordnet, das zwei im Querschnitt jeweils kreisförmige Stäbe 42 und 43 umfaßt, die über die Auftragungsbreite und/oder an ihren stirnseitigen Enden mit einem Steg- oder Steckelement 45 miteinander verbunden sind.

Die Stableiste 43 bildet eine Rundrakel zum Auftrag einer Substanz 7 auf eine Substratbahn 5. Die Rundstableiste 42 ist zwischen Magnetvorrichtung 3 und Rakel 43 angeordnet. Sie besteht aus einem magnetisierbaren Material und ist vorgesehen, um von der Magnetkraft eines Magnetbalkens 61 erfaßt zu werden und damit eine magnetische Anpressung auf die Rakel 43 in Richtung auf die Substratbahn 5 auszuüben. Der Stab 42 ist magnetisch an der Magnetvorrichtung 3 gehalten. Die Rakel 43 kann ebenfalls aus magnetisierbarem Material bestehen. Sie kann aber auch aus einem nicht magnetischen Material wie Kunststoff, Glas oder einem keramischen Stoff gebildet sein.

An dem Mantelkörper 25 ist eine über die Auftragungsbreite sich erstreckende Profilfläche 251 ausgebildet, die unter einem Winkel mit der Substratbahn 5 einen keilförmigen Raum für die Auftragungssubstanz 7 bildet. So wird die Auftragungsmenge auf einfache Weise dosiert und/oder eine Vorrakelung erzielt.

Ein erfindungsgemäßes Rakelgerät 1 gemäß Fig. 4 ist ebenfalls mit einer in einen Mantelkörper 25 eingebetteten Magnetvorrichtung 3 ausgebildet, wobei an der Rakelseite 24 eine schlitzförmige Ausnehmung 21 vorgesehen ist. Ein in dieser durch Magnetkraft der Magnetvorrichtung 3 gehaltenes Rakelelement 4 ist als magnetisierbarer Rollrakelstab 41 ausgebildet. Während des Betriebs des Rakelgeräts 1 dreht die Rollrakel 41 um ihre Längsachse in der Ausnehmung 21. Dabei rollt sie an einem Gleitbelag 27 ab, der zwischen Magnetvorrichtung 3 und Rakel 41 über die gesamte Auftragungsbreite angeordnet ist. Zwischen in lichtem Abstand angeordneten Wänden 211 der Ausnehmung 21 ist die Rollrakel 41 hinreichend drehbeweglich gelagert. Das Rakelgerät 1 mit Rollrakel 41 ist vorgesehen, um gegen eine vertikal an einer Walzenanlage 6 geführte Substratbahn zu arbeiten. Dabei ist das Rakelgerät 1 in einer Auftragungsvorrichtung mittels eines Gelenkteils 28 pendelnd oder schwenkbeweglich gehalten, wobei wenigstens eine Kippbewegung um eine zu der Längsachse 20 des Rakelgeräts parallele Achse gegenüber dem feststehenden Walzenkörper 6 ausführbar ist. Die Anlenkung des Rakelgeräts 1 kann zudem für Schwenkbewegungen des Rakelgeräts 1 um im Achsenkreuz zu der Längsachse 20 senkrechte Achsen 201 und 202 vorgesehen sein. Mit einem an dem Arm 28 angeordneten Kugelgelenk 29 kann zudem Schwenkbeweglichkeit um sämtliche Raumrichtungen erreicht sein. Eine universelle Schwenkanlenkbarkeit eines Rakelgerätes 1 gewährleistet allgemein eine sehr einfache Lagerung sowie Verkantungsfreie Ausrichtbarkeit des Rakelgeräts an eine Anlage 6.

## Patentansprüche

1. Rakelgerät (1) zum Auftragen von Auftragsmaterial (7) wie ggf. schäumbaren Substanzen unterschiedlicher Viskosität, Beschichtungsstoffen, Lacken, Klebern, Pasten od.dgl. auf ein Substrat (5) wie eine Warenbahn, wobei das Rakelgerät (1) als Tragkörper (2) ausgebildet ist, der eine in seiner Längsrichtung (20) angeordnete Magnetvorrichtung (3) umfaßt, mit der ein in Tragkörper-Längsrichtung sich erstreckendes Rakelelement (4, 41) aus magnetisierbarem Material an der Rakelseite (24) des Tragkörpers (2) durch magnetische Kraft der Magnetvorrichtung (3) in einer Aufnahme gehalten ist, **dadurch gekennzeichnet,** daß der Tragkörper (2) einen die Magnetvorrichtung (3) umgebenden rohrförmigen Mantelkörper (25) umfaßt, der in Längsrichtung (20) des Tragkörpers (2) an der Rakelseite (24) einen Schlitz oder Spalt (21) zur Aufnahme des Rakelelements (4, 41) aufweist.

2. Rakelgerät nach Anspruch 1, **dadurch gekennzeichnet,** daß zusätzlich zum Mantelkörper (25) eine die Magnetvorrichtung (3) über ihren Umfang vollständig umschließende Ummantelung (23) aus magnetisierbarem oder magnetisch neutralem Material vorgesehen ist.

3. Rakelgerät nach Anspruch 1 oder 2, **dadurch gekennzeichnet,** daß an dem Mantelkörper (25) eine eine Substanzdosierung und/oder eine Vorrakelung bewirkende Profilfläche (251) ausgebildet ist.

4. Rakelgerät nach Anspruch 2 oder 3, **dadurch gekennzeichnet,** daß Ummantelung (23) und Mantelkörper (25) in Längsrichtung (20) des Tragkörpers (2) zueinander relativ verschiebbar angeordnet sind.

5. Rakelgerät nach einem der Ansprüche 1 bis 4, **dadurch gekennzeichnet,** daß die Magnetvorrichtung (3) in dem Mantelkörper (25) bzw. in der Ummantelung (23) in Längsrichtung (20) des Tragkörpers (2) verschiebbar angeordnet ist.

6. Rakelgerät nach einem der Ansprüche 1 bis 5, **dadurch gekennzeichnet,** daß der Mantelkörper (25) bzw. die Ummantelung (23) aus biegeelastischem Material bestehen.

7. Rakelgerät nach einem der Ansprüche 1 bis 6, **dadurch gekennzeichnet,** daß an der Rakelseite in Längsrichtung (20) des Tragkörpers (2) (24) an der Magnetvorrichtung (3) eine Aufnahme oder Ausnehmung ausgebildet ist, in die das Rakelelement (4) eingesetzt ist.

8. Rakelgerät nach einem der Ansprüche 1 bis 7, **dadurch gekennzeichnet,** daß die Rakel (4) als Profilstabrakel mit rundem, rechteckigem und/oder keilförmigem Querschnitt ausgebildet ist.

9. Rakelgerät nach einem der Ansprüche 1 bis 8, **dadurch gekennzeichnet,** daß das Rakelelement (4) in Form einer Rollrakel (41) in dem Schlitz oder Spalt (21) frei drehbar gehalten ist.

10. Rakelgerät nach Anspruch 9, **dadurch gekennzeichnet,** daß zwischen der Magnetvorrichtung (3) und der Rollrakel (4) eine Gleitschicht oder ein Gleitbelag (27) angeordnet ist.

11. Rakelgerät nach Anspruch 9 oder 10, **dadurch gekennzeichnet,** daß Wandungen (211) der Aufnahme (21) derart in lichtem Abstand ausgebildet sind, daß die Rollrakel (4) quer zu ihrer Erstreckung beweglich in der Aufnahme gelagert ist.

12. Rakelgerät nach einem der Ansprüche 1 bis 11, **dadurch gekennzeichnet,** daß zwischen der Magnetvorrichtung (3) und dem Rakelelement (4) wenigstens ein in Längsrichtung des Tragkörpers (2) sich erstrekkender Stab (42) aus magnetisierbarem Material angeordnet ist.

13. Rakelgerät nach einem der Ansprüche 1 bis 12, **dadurch gekennzeichnet,** daß die Magnetvorrichtung (3) eine entlang der Tragkörperlängsachse (20) angeordnete Permanentmagnetanordnung (31) umfaßt.

14. Rakelgerät nach Anspruch 13, **dadurch gekennzeichnet,** daß die Permanentmagnetanordnung (31) entlang der Körperlängsachse (20) mindestens zwei in Reihe angeordnete Permanentmagnete (32) umfaßt.

15. Rakelgerät nach Anspruch 14, **dadurch gekennzeichnet,** daß zwischen benachbarten Permanentmagneten (32) ein Distanzstück (33) aus magnetisierbarem oder nichtmagnetisierbarem Material angeordnet ist.

16. Rakelgerät nach Anspruch 15, **dadurch gekennzeichnet,** daß die Permanentmagnete (32) mit jedem benachbarten Distanzstück (33) fest verbunden sind und die Distanzstücke aus biegeelastischem Material bestehen.

17. Rakelgerät nach einem der Ansprüche 1 bis 16, **dadurch gekennzeichnet,** daß der Tragkörper (2) mittels eines an ihm angeordneten mechanischen und/oder material-elastischen Gelenkteils (28) schwenkbeweglich ist.

## Claims

1. Squeegee device (1) for applying application material (7), such as optionally foamable substances of different viscosity, coating substances, varnishes, adhesives, pastes, etc. to a substrate, such as a web, the squeegee device (1) being provided as a support body (2), which comprises a magnetic device (3) arranged in the longitudinal direction (20) thereof and by which a squeegee element (4, 41) made from magnetizable material and extending in the longitudinal direction of the support body is held on the squeegee side (24) of the support body (2) by magnetic force of the magnetic device in a receptacle, **characterized in** that the support body (2) comprises a tubular casing (25) surrounding the magnetic device (3) and which in the longitudinal direction (20) of the support body (2) has a slit or gap (21) on the squeegee side (24) for receiving the squeegee element (4, 41).

2. Squeegee device according to claim 1, **characterized in** that in addition to the casing (25) there is provided an envelope (23) of magnetizable or magnetically neutral material completely surrounding the magnetic device (3) over its circumference.

3. Squeegee device according to claims 1 or 2, **characterized in** that a profile surface (251) causing a substance dosing and/or prior squeegee treatment is formed on the casing (25).

4. Squeegee device according to claims 2 or 3, **characterized in** that the envelope (23) and the casing (25) are relatively displaceable to each other in the longitudinal direction (20) of the support body (2).

5. Squeegee device according to one of the claims 1 to 4, **characterized in** that the magnetic device (3) is arranged displaceably in the longitudinal direction (20) of the support body (2) in the casing (25) or in the envelope (23).

6. Squeegee device according to one of the claims 1 to 5, **characterized in** that the casing (25) or the envelope (23) is made from flectional elastic material.

7. Squeegee device according to one of the claims 1 to 6, **characterized in** that a receptacle or recess is formed on the magnetic device (3) on the squeegee side (24) in the longitudinal direction (20) of the support body (2) and in it is inserted the squeegee element (4).

8. Squeegee device according to one of the claims 1 to 7, **characterized in** that the squeegee (4) is provided as a profile rod squeegee having a round, rectangular and/or wedge-shaped cross-section.

9. Squeegee device according to one of the claims 1 to 8, **characterized in** that the squeegee element (4) is held in freely rotatable manner in the form of a roll doctor (41) in the slit or gap (21).

10. Squeegee device according to claim 9, **characterized in** that a sliding layer or coating (27) is positioned between the magnetic device (3) and the roll doctor (4).

11. Squeegee device according to claims 9 or 10, **characterized in** that walls (211) of the receptacle (21) are provided in clear spacing so that the roll doctor (4) is movably mounted in the receptacle transversely to its extension.

12. Squeegee device according to one of the claims 1 to 11, **characterized in** that at least one magnetizable material rod (42) extending in the longitudinal direction of the support body (2) is provided between the magnetic device (3) and the squeegee element (4).

13. Squeegee device according to one of the claims 1 to 12, **characterized in** that the magnetic device (3) comprises a permanent magnet arrangement (31) arranged along the longitudinal axis (20) of the support body.

14. Squeegee device according to claim 13, **characterized in** that the permanent magnet arrangement (31) along the body longitudinal axis (20) comprises at least two permanent magnets (32) arranged in series.

15. Squeegee device according to claim 14, **characterized in** that a spacer (33) of magnetizable or non-magnetizable material is placed between adjacent permanent magnets (32).

16. Squeegee device according to claim 15, **characterized in** that the permanent magnets (32) are fixed to each adjacent spacer (33) and the spacers are made from flectional elastic material.

17. Squeegee device according to one of the claims 1 to 16, **characterized in** that the support body (2) is pivotable by means of a mechanical and/or material-elastic joint member (28) arranged thereon.

## Revendications

1. Racloir (1) destiné à appliquer un matériau (7), tel par exemple que des substances expansibles ayant différentes viscosités, des matières de revêtement, des peintures et vernis, des adhésifs, des pâtes ou analogues, sur un substrat (5), par exemple une bande de matière, le racloir (1) étant conçu comme un organe porteur (2), qui englobe un dispositif magnétique (3) disposé dans sa direction longitudinale (20), dispositif magnétique à l'aide duquel un élément racleur (4, 41), s'étendant dans la direction longitudinale de l'organe porteur, en un matériau magnétisable, est maintenu dans un logement contre le côté racle (24) de l'organe porteur (2) sous l'effet de la force magnétique du dispositif magnétique (3), caractérisé en ce que l'organe porteur (2) comporte un corps cylindrique (25) tubulaire, qui entoure le dispositif magnétique (3) et qui, dans la direction longitudinale (20) de l'organe porteur (2) présente sur le côté racle une fente ou un interstice (21) destiné à loger l'élément racleur (4, 41).

2. Racloir selon la revendication 1, caractérisé en ce qu'on prévoit, outre le corps cylindrique (25), une enveloppe (23), qui sur sa périphérie entoure complètement le dispositif magnétique (3), en un matériau magnétisable ou magnétiquement neutre.

3. Racloir selon la revendication 1 ou 2, caractérisé en ce qu'une surface profilée (251), provoquant un dosage de la substance et/ou un raclage préalable, est formée contre le corps cylindrique (25).

4. Racloir selon les revendications 2 ou 3, caractérisé en ce que l'enveloppe (23) et le corps cylindrique (25) sont disposés de façon à pouvoir coulisser l'un par rapport à l'autre dans le sens longitudinal (20) de l'organe porteur (2).

5. Racloir selon l'une des revendications 1 à 4, caractérisé en ce que le dispositif magnétique (3) est disposé de façon à pouvoir coulisser dans le corps cylindrique (5) ou dans l'enveloppe (23) dans la direction longitudinale (20) de l'organe porteur (2).

6. Racloir selon l'une des revendications 1 à 5, caractérisé en ce que le corps cylindrique (25) ou l'enveloppe (23) sont un matériau élastique en flexion.

7. Racloir selon l'une des revendications 1 à 6, caractérisé en ce qu'un logement ou un évidement, dans lequel est installé l'élément racleur (4), est aménagé contre le côté racle, dans la direction longitudinale (20) de l'organe porteur (2) (24) contre le dispositif magnétique (3).

8. Racloir selon l'une des revendications 1 à 7, caractérisé en ce que la racle (4) est conçue comme une racle à barre profilée ayant une section transversale circulaire, rectangulaire et/ou en forme de coin.

9. Racloir selon l'une des revendications 1 à 8, caractérisé en ce que l'élément racleur (4), sous la forme d'une racle à rouleau (41), est maintenu en roulement libre dans la fente ou l'interstice (21).

10. Racloir selon la revendication 9, caractérisé en ce qu'une couche de glissement ou une garniture de glissement (27) est disposée entre le dispositif magnétique (3) et la racle à rouleau (4).

11. Racloir selon la revendication 9 ou 10, caractérisé en ce que des parois (211) du logement (21) sont disposées, à une certaine distance l'une de l'autre, de façon que la racle à rouleau (14) soit logée dans le logement de façon à pouvoir se déplacer perpendiculairement à son étendue.

12. Racloir selon l'une des revendications 1 à 11, caractérisé en ce qu'au moins une barre (42), s'étendant dans le sens longitudinal de l'organe porteur (2), et en un matériau magnétisable, est installée entre le dispositif magnétique (3) et l'élément racleur (4).

13. Racloir selon l'une des revendications 1 à 12, caractérisé en ce que le dispositif magnétique (3) comporte un montage à aimant permanent (31), installé le long de l'axe longitudinal (20) de l'organe porteur.

14. Racloir selon la revendication 13, caractérisé en ce que le montage à aimant permanent (31) comporte, le long de l'axe longitudinal (20) de l'organe porteur, au moins deux aimants permanents (32) installés en série.

15. Racloir selon la revendication 14, caractérisé en ce qu'une pièce d'écartement (33), en un matériau magnétisable ou non magnétisable, est disposée entre les aimants permanents voisins (32).

16. Racloir selon la revendication 15, caractérisé en ce que les aimants permanents (32) sont fixés à demeure à chaque pièce d'écartement voisine (33), les pièces d'écartement étant constituées d'un matériau élastique en flexion.

17. Racloir selon l'une des revendications 1 à 16, caractérisé en ce que l'organe porteur (2) peut se déplacer en pivotement à l'aide d'un élément d'articulation (28), élastique de par sa structure mécanique et/ou son matériau, disposé contre lui.
